# FASCICULE DE BREVET EUROPEEN

(11) **EP 0 983 123 B1**
(45) Date de publication et mention de la délivrance du brevet: **05.03.2003**
(21) Numéro de dépôt: 98928370.0
(22) Date de dépôt: 28.05.1998
(51) Int. Cl.: B05B 11/00

(54) **POMPE A PISTON ARTICULE**
PUMPE MIT ANGELENKTEM KOLBEN
ARTICULATED PISTON PUMP

(30) Priorité: 29.05.1997 FR 9706586
(43) Date de publication de la demande: 08.03.2000
(73) Titulaire: REXAM SOFAB, 76470 Le Tréport (FR)
(72) Inventeur: BOUGAMONT, Jean-Louis, F-76260 Eu (FR); LOMPECH, Hervé, F-76117 Incheville (FR); DUMONT, Pierre, F-76260 Eu (FR)
(74) Mandataire: Busnel, Jean-Benoît
(86) Numéro de dépôt international: FR9801062
(87) Numéro de publication internationale: WO98053917

(56) Documents cités:
- EP-A- 0 547 439
- EP-A- 0 691 161
- FR-A- 1 432 306
- FR-A- 2 028 560
- FR-A- 2 224 007
- US-A- 3 187 960
- US-A- 4 050 860

## Description

La présente invention concerne une pompe et plus précisément une pompe pour la délivrance sous forme pulvérisée de parfums ou de produits cosmétiques ou de faibles doses de produits pharmaceutiques.

Une pompe selon le préambule de la revendication 1 est connue du document EP-A-691161.

Il existe des pompes comprenant un corps sensiblement cylindrique destiné à être fixé sur un récipient et délimitant intérieurement une chambre de dosage du produit à distribuer. L'extrémité inférieure du corps est pourvue d'un orifice d'admission équipé d'un clapet et son extrémité supérieure est, d'une part, pourvue d'un orifice d'échappement et, est d'autre part, obturée par un piston. Ce piston est susceptible de se déplacer dans la chambre de dosage, en coopérant avec des moyens de rappel élastique, entre une butée haute de repos et une butée basse de fin de course.

A l'amorçage, la première descente du piston provoque une chasse d'air puis sa remontée entraîne le remplissage de la chambre de dosage par le produit.

Les déplacements suivants du piston s'accompagnent, à la descente, d'une pulvérisation de produit à l'extérieur, via l'orifice d'échappement, sous l'effet de la pression hydraulique, et, à la remontée, d'une aspiration de produit dans la chambre via l'orifice d'admission.

Cependant, les pompes connues jusqu'à présent possèdent un grand nombre de pièces et leur assemblage nécessite des opérations complexes et délicates, en particulier, pour des pompes de petites dimensions qui sont difficiles à mettre en oeuvre de façon automatique et continue.

Il en résulte des problèmes de productivité ainsi que des prix de revient et des coûts de conditionnement trop élevés.

En outre, soit ces pompes comprennent des joints d'étanchéité en matière élastomère qui entraînent des nuisances olfactives pour le produit, en particulier, lorsque ce dernier est parfumé, soit elles n'en comprennent pas, et l'étanchéité n'est pas suffisante, en particulier, pour des produits très volatils.

Au surplus, lorsque ces pompes sont utilisées en position inversées, c'est-à-dire tête en bas, l'étanchéité n'est plus assurée et des fuites de produit apparaissent.

La présente invention a pour but de résoudre de manière satisfaisante les problèmes techniques posés par l'art antérieur.

Ce but est atteint, conformément à l'invention, au moyen d'une pompe du type comprenant un corps sensiblement cylindrique délimitant intérieurement une chambre de dosage dont l'extrémité inférieure est pourvue d'un orifice d'admission équipé d'un clapet et dont l'extrémité supérieure est pourvue, d'une part, d'un orifice d'échappement et est, d'autre part, obturée par un piston susceptible de se déplacer dans ladite chambre, en coopérant avec des moyens de rappel élastique extérieurs à la chambre, entre une butée haute de repos et une butée basse de fin de course, ledit piston comprenant un noyau central solidaire de l'extrémité inférieure d'une tige creuse axiale dont l'extrémité supérieure fait saillie à l'extérieur de la chambre de dosage et une douille coaxiale, reliée à ladite tige par une articulation élastique assurant, d'une part, un contact étanche avec la paroi interne de la chambre et délimitant, d'autre part, avec ledit noyau, un conduit d'évacuation annulaire susceptible d'être ouvert par déplacement de ladite douille relativement au noyau et la partie supérieure du corps de pompe étant fermée par une collerette dont la face interne, d'une part, forme la butée haute du piston et la face externe, d'autre part, sert d'appui inférieur pour les moyens de rappel ; ladite collerette étant pourvue d'un alésage axial dans lequel se déplace la tige creuse solidaire du piston, caractérisée en ce que ladite douille comporte une couronne supérieure destinée à venir s'engager de façon étanche dans une gorge périphérique ménagée sur la face interne de ladite collerette.

Selon une caractéristique avantageuse, ladite douille comporte une jupe inférieure évasée dont la face interne en regard du noyau est pourvue d'un jonc périphérique destiné à être, en position d'obturation du conduit d'évacuation, en contact étanche avec ledit noyau.

Selon un mode de réalisation particulier, ladite articulation comporte un collier central monté par serrage radial sur le pourtour de ladite tige creuse axiale et raccordé à la douille par une entretoise élastiquement déformable.

Selon une autre variante, la collerette est constituée d'un manchon central pourvu d'un organe d'encliquetage dans la partie supérieure du corps et d'une bride périphérique de fixation sur le rebord supérieur dudit corps.

Selon un mode réalisation spécifique, ladite tige creuse et ledit noyau sont réalisés d'une seule pièce.

Selon une première variante, ladite tige creuse est séparée du noyau par des canaux transversaux alimentés par le conduit d'évacuation.

Selon une seconde variante, ladite tige creuse axiale est raccordée, extérieurement à la chambre de dosage, à un tube gicleur.

De préférence, l'entretoise de l'articulation de la douille est disposée sensiblement en regard du débouché des canaux transversaux et comporte des dépouilles.

De préférence, le tube gicleur porte un épaulement périphérique délimitant une face d'appui supérieur pour les moyens de rappel du piston.

Selon une autre variante, ledit épaulement se prolonge vers le bas par une paroi cylindrique se déplaçant de façon guidée dans ledit manchon central de la collerette qui délimite avec ladite paroi un logement pour lesdits moyens de rappel.

Selon d'autres caractéristiques, le corps comporte un orifice formant évent situé, en position haute du piston, au-dessus du bord inférieur de la douille.

Par ailleurs, on peut prévoir que ladite douille possède une extrémité biseautée assurant un contact de surface étanche et raclant avec la paroi interne de la chambre de dosage.

Selon encore une autre variante, la face latérale du noyau et la face interne en regard de la douille sont parallèles et inclinées par rapport à l'axe de la pompe.

De préférence, ledit noyau possède une partie inférieure tronconique susceptible de se loger dans une cavité à profil complémentaire ménagée dans la partie inférieure du corps, sous le niveau de la butée basse du piston, pour permettre une ouverture forcée du conduit d'évacuation à l'amorçage.

La pompe de l'invention possède un degré d'étanchéité très élevé sans utiliser de joint, ce qui la rend compatible sur le plan olfactif avec les parfums et les produits cosmétiques parfumés.

L'étanchéité obtenue est telle que la pompe de l'invention peut être utilisée à l'envers sans entraîner une quelconque fuite de produit.

L'assemblage des divers éléments constitutifs de la pompe peut être effectué en une opération simple et unique, ce qui permet une automatisation complète des étapes de fabrication et de conditionnement et entraîne de gains de productivité.

En outre, les moyens de rappel du piston sont placés à l'extérieur de la chambre de dosage, ce qui permet de réduire l'encombrement de la partie du corps de pompe interne au récipient et de conditionner une plus grande quantité de produit dans un récipient de même volume.

L'invention sera mieux comprise à la lecture de la description qui va suivre accompagnée des dessins sur lesquels :
- la figure 1 représente une vue en coupe d'un mode de réalisation de la pompe de l'invention au repos, en position de fermeture ;
- les figures 2a et 2b représentent des vues en coupe respectivement intégrale et de détail de la pompe de la figure 1 en position d'ouverture, pendant une phase de pulvérisation ;
- la figure 3 représente une vue en coupe de la pompe de la figure 1 en fin de pulvérisation ;
- les figures 4a et 4b représentent des vues en coupe respectivement intégrale et de détail de la pompe de la figure 1 en phase d'amorçage.

La pompe représentée sur la figure 1 est destinée à la distribution de parfums ou de produits cosmétiques et pharmaceutiques à partir d'un récipient.

Cette pompe comprend un corps 1 sensiblement cylindrique délimitant intérieurement une chambre de dosage 11.

Le corps 1 de la pompe est destiné à se fixer de manière étanche sur le col C du récipient.

L'extrémité inférieure la du corps 1 est pourvue d'un orifice d'admission 10 équipé d'un clapet 12, ici sous forme d'une bille.

L'extrémité supérieure 1 du corps 1 est réalisée ouverte pour permettre l'introduction d'un piston 2 et est pourvue d'un orifice d'échappement 20a.

L'orifice 20a débouche dans un conduit obturable 20 pour l'évacuation du produit à partir de la chambre 11.

Le piston 2 est susceptible de se déplacer dans la chambre 11 entre une butée haute de repos et une butée basse de fin de course, en étant rappelé en position de repos par un ressort hélicoïdal 4 disposé à l'extérieur de la chambre 11.

Le piston 2 comprend un noyau central 21 solidaire de l'extrémité inférieure 23a d'une tige creuse axiale 23 dont l'extrémité supérieure 23b fait saillie à l'extérieur de la chambre 11.

Dans le mode de réalisation représenté, la tige 23 et le noyau 21 sont réalisés en une seule pièce.

Le noyau 21 est entouré coaxialement par une douille 22 réalisée sous forme d'une pièce rapportée et reliée à la tige 23 via une articulation élastique 24.

Selon une variante non représentée le noyau 21, la tige 23 et la douille 22 sont réalisés en une seule pièce. La douille 22 assure; d'une part, un contact étanche avec la paroi interne de la chambre 11 et délimite, d'autre part, avec le noyau 21 le conduit annulaire 20

La douille 22 comporte une jupe inférieure évasée 22a dont la face interne, en regard du noyau 21, est pourvue d'un jonc périphérique 220. Le jonc 220 est destiné à être, en position d'obturation du conduit 20 (figures 1 et 3), en contact étanche avec le noyau 21.

La tige creuse 23 est séparée du noyau 21 par des canaux transversaux 230 alimentés par le conduit d'évacuation 20.

La face latérale du noyau 21 et la face interne en regard de la douille 22 sont parallèles et inclinées par rapport à l'axe de la pompe.

L'articulation 24 comporte un collier central 24b monté par serrage radial sur le pourtour de la tige creuse 23 au-dessus du noyau 21.

Le collier 24b est raccordé à la douille 22 par une entretoise 24a élastiquement déformable permettant le déplacement relatif de la douille 22 par rapport au noyau 21.

La douille 22 comprend aussi une couronne supérieure 22b qui s'étend dans le prolongement de la jupe inférieure 22a ; l'entretoise 24a assurant la séparation entre la jupe 22a et la couronne 22b.

La partie supérieure de corps 1 de la pompe est fermée par encliquetage d'une collerette 3 dont la face interne forme la butée haute du piston 2 et la face externe sert d'appui inférieur pour le ressort 4.

La collerette 3 est constituée d'un manchon central 33 pourvu d'un alésage axial 30 dans lequel se déplace la tige creuse axiale 23, solidaire du piston 2. Le collier 24b a une hauteur sensiblement égale à celle de l'alésage 30, et les profils respectifs des bords supérieurs de l'alésage et du collier sont complémentaires.

La couronne 22b de la douille 2 est, dans la position de repos de la pompe représentée sur la figure 1, engagée en butée étanche dans une gorge périphérique 31 ménagée sur la face interne de la collerette 3.

La couronne 22b a une face interne légèrement inclinée vers l'axe de la pompe tandis que sa face latérale externe est sensiblement parallèle à cet axe.

De même, le flanc interne 31a de la gorge 31, en regard de la face interne de la couronne 22b, présente une légère courbure vers l'axe de la pompe pour assurer un contact de glissement des faces en vis-à-vis, l'une sur l'autre et un guidage de la couronne 22b dans la gorge 31 vers la position de butée haute.

Dans cette dernière position, le bord supérieur de la couronne 22b n'est pas en contact avec le fond de la gorge 31 de façon à éviter toute déformation de la douille 22. Mais, la face interne de la couronne 22b est en contact étanche avec le flanc interne 31 de la gorge.

Par ailleurs, l'extrémité du flanc interne 31a de la gorge 31 est en butée, avec contact étanche, contre la face supérieure de l'entretoise 24. La butée haute du piston 2 correspond donc à un double niveau d'étanchéité vis-à-vis des éventuelles infiltrations de produit pouvant survenir par l'orifice d'évent 13, situé, au-dessus du bord inférieur de la jupe 22a, en position de butée haute du piston 2.

En position inversée de la pompe, la gorge 31 forme une zone de rétention permettant de recueillir les éventuels écoulements de produit qui pénètrent à l'intérieur de la chambre 11 via l'orifice 13. Le manchon central 33 de la collerette 3 est pourvu d'un organe 33a d'encliquetage étanche dans la partie supérieure 1 du corps 1 et d'une bride périphérique 33b pour la fixation sur le rebord supérieur du corps 1.

Les canaux transversaux 230 débouchent latéralement sur la tige 23 et en regard du coude 24c de liaison entre le collier 24b et l'entretoise 24a de l'articulation 24.

Toutefois, ces canaux ne sont jamais obturés par le coude 24c du fait de la présence de dépouilles 240.

La tige creuse axiale 23 est raccordée, à l'extérieur de la chambre de dosage 11, à un tube gicleur 5, par exemple, par emmanchement et encliquetage. Le tube 5 porte un épaulement périphérique 51 qui délimite une face d'appui supérieur pour le ressort 4. L'épaulement 51 se prolonge vers le bas, en direction de la collerette 3, par une paroi cylindrique 52 se déplaçant de façon guidée avec un léger jeu dans le manchon central 33 qui délimite avec la paroi 52, un logement 54 pour le ressort 4.

La jupe 22a de la douille 22 possède une extrémité biseauté avec une face externe 220a qui assure un contact de surface étanche du piston 2 avec la paroi interne de la chambre de dosage 11 lors de ses déplacements.

Sur les figures 2a et 2b, le piston est en cours de descente dans la chambre 11 sous l'effet d'une poussée manuelle exercée sur le tube gicleur 5 via la tête de pulvérisation T.

Si la pompe est déjà amorcée, la chambre 11 est remplie de produit et la poussée est transmise par le produit liquide incompressible aux parois de la chambre 11 et notamment à la jupe 22a de la douille 22 articulée.

Or, la douille 22 est le seul élément mobile dans la chambre 11.

La poussée s'exerçant sur la douille 22 provoque alors son déplacement vers le haut le long de la paroi interne de la chambre 11 par déformation élastique de l'articulation 24 (voir figure 2b).

Ce déplacement a pour résultat d'écarter le jonc périphérique 220 de la face latérale du noyau 21 et d'ouvrir ainsi le conduit annulaire d'évacuation 20.

La poursuite de la descente du piston 2 s'accompagne d'un raclage de la paroi de la chambre 11 par la face 220a de l'extrémité de la jupe 22a et entraîne l'échappement du produit par le conduit 20 puis successivement par les canaux transversaux 230, la tige creuse 23 et le tube gicleur 5 jusqu'à la buse de pulvérisation B de la tête T.

Lorsque le bord inférieur de la jupe 22a vient en contact avec la butée basse délimitée par un épaulement 14 dans la partie inférieure du corps 1, tout le volume, occupé initialement par le produit dans la chambre 11, a été évacué, à l'exception du volume résiduel situé dans la cavité 15 ménagée à la partie inférieure du corps 1.

A ce stade, le ressort 4 est comprimé et la paroi 52 est enfoncée dans le logement 54 comme représenté sur la figure 3.

Aucun effort de poussée ne s'exerce plus sur la douille 22 qui pivote alors vers le bas en étant rappelée élastiquement par l'articulation 24 qui reprend sa forme et sa position initiales.

Le jonc périphérique 220 retrouve son appui sur le noyau 21 et ferme ainsi le conduit 20.

Le relâchement de la tête T et du tube gicleur 5 s'accompagne de la détente du ressort 4, de la sortie guidée de la paroi 52 par le haut du manchon 33 et de la remontée du piston 2 dans la chambre 11 en aspirant du produit dans le récipient par l'orifice 10 via le clapet 12 en position ouverte.

Cette phase se poursuit jusqu'à ce que le piston retrouve sa position de repos en butée haute où la couronne 22b de la douille 2 est engagée de manière étanche dans la gorge 31 de la collerette 3 (voir figure 1).

Les figures 4a et 4b sont relatives à la phase d'amorçage de la pompe.

En effet, après les opérations de fabrication, d'assemblage et de conditionnement, le récipient R renferme du produit mais la chambre de dosage 11 ne contient que de l'air.

La première descente du piston 2 a donc pour effet de comprimer l'air dans la chambre 11. A partir d'une valeur déterminée de surpression, la douille 22 se déplace en translation vers le haut et le jonc 220 s'écarte du noyau 21 en ouvrant le conduit 20.

L'air comprimé s'échappe alors à l'extérieur par le conduit 20, les canaux 230, la tige 23, le tube 5 et la buse B.

Tout l'air présent dans la chambre 11 est évacué par ouverture forcée du conduit 20 du fait que le noyau 21 possède une partie inférieure tronconique 21a susceptible de se loger dans la cavité 15 à profil complémentaire située sous le niveau de la butée basse 14 du piston 2.

La mise en butée basse du piston 2 laisse le conduit 20 ouvert pendant une durée courte qui correspond au temps nécessaire pour le dégazage de la cavité 15.

Puis, le relâchement de la tête T, la détente du ressort 4, la fermeture du conduit 20 et la remontée du piston 2 créent le vide dans la chambre 11 et assurent son premier remplissage par aspiration de produit dans le récipient.

## Revendications

1. Pompe du type comprenant un corps (1) sensiblement cylindrique délimitant intérieurement une chambre de dosage (11) dont l'extrémité inférieure (1a) est pourvue d'un orifice d'admission (10) équipé d'un clapet (12) et dont l'extrémité supérieure est pourvue d'une part, d'un orifice d'échappement (20a) et est, d'autre part, obturée par un piston (2) susceptible de se déplacer dans ladite chambre (11) en coopérant avec des moyens de rappel élastique (4) extérieurs à la chambre (11), entre une butée haute de repos et une butée basse de fin de course, ledit piston (2) comprenant un noyau central (21) solidaire de l'extrémité inférieure (23a) d'une tige creuse axiale (23) dont l'extrémité supérieure (23b) fait saillie à l'extérieur de la chambre de dosage (11) et une douille coaxiale (22), reliée à ladite tige (23) par une articulation élastique (24) assurant, d'une part, un contact étanche avec la paroi interne de la chambre (11) et délimitant, d'autre part, avec ledit noyau (21), un conduit d'évacuation annulaire (20) susceptible d'être ouvert par déplacement de ladite douille (22) relativement au noyau (21), et la partie supérieure du corps (1) de pompe étant fermée par une collerette (3) dont la face interne, d'une part, forme la butée haute du piston (2) et la face externe, d'autre part, sert d'appui inférieur pour les moyens de rappel (4) ; ladite collerette (3) étant pourvue d'un alésage axial (30) dans lequel se déplace la tige creuse (23) solidaire du piston, **caractérisée en ce que** ladite douille (22) comporte une couronne supérieure (22b) destinée à venir s'engager de façon étanche dans une gorge périphérique (31) ménagée sur la face interne de ladite collerette (3).

2. Pompe selon la revendication 1, **caractérisée en ce que** ladite douille (22) comporte une jupe inférieure (22a) évasée dont la face interne en regard du noyau (21) est pourvue d'un jonc périphérique (220) destiné à être, en position d'obturation du conduit d'évacuation (20), en contact étanche avec ledit noyau (21).

3. Pompe selon l'une des revendications 1 ou 2, **caractérisée en ce que** ladite articulation (24) comporte un collier central (24b) monté par serrage radial sur le pourtour de ladite tige creuse axiale (23) et raccordé à la douille (22) par une entretoise élastiquement déformable (24a).

4. Pompe selon l'une des revendications précédentes, **caractérisée en ce que** la collerette (3) est constituée d'un manchon central (33) pourvu d'un organe d'encliquetage (33a) dans la partie supérieure du corps (1) et d'une bride périphérique de fixation (33b) sur le rebord supérieur dudit corps (1).

5. Pompe selon l'une des revendications précédentes, **caractérisée en ce que** ladite tige creuse (23) et ledit noyau (21) sont réalisés d'une seule pièce.

6. Pompe selon l'une des revendications précédentes, **caractérisée en ce que** ladite tige creuse (23) est séparée du noyau (21) par des canaux transversaux (230) alimentés par le conduit d'évacuation (20).

7. Pompe selon l'une des revendications précédentes, **caractérisée en ce que** ladite tige creuse axiale (23) est raccordée, extérieurement à la chambre de dosage (11), à un tube gicleur (5).

8. Pompe selon la revendication 7, **caractérisée en ce que** le tube gicleur (5) porte un épaulement périphérique (51) délimitant une face d'appui supérieur pour les moyens de rappel (4) du piston (2).

9. Pompe selon les revendications 4 et 8, **caractérisée en ce que** ledit épaulement (51) se prolonge vers le bas par une paroi cylindrique (52) se déplaçant de façon guidée dans ledit manchon central (33) de la collerette (3) qui délimite avec ladite paroi (52) un logement (54) pour lesdits moyens de rappel (4).

10. Pompe selon l'une des revendications précédentes, **caractérisée en ce que** le corps (1) comporte un orifice (13) formant évent situé, en position haute du piston (2), au-dessus du bord inférieur de la douille (22).

11. Pompe selon l'une des revendications précédentes, **caractérisée en ce que** ladite douille (22) possède une extrémité biseautée (220a) assurant un contact de surface étanche et raclant avec la paroi interne de la chambre de dosage (11).

12. Pompe selon l'une des revendications précédentes, **caractérisée en ce que** la face latérale du noyau (21) et la face interne en regard de la douille (22) sont parallèles et inclinées par rapport à l'axe de la pompe.

13. Pompe selon l'une des revendications précédentes, **caractérisée en ce que** ledit noyau (21) possède une partie inférieure tronconique (21a) susceptible de se loger dans une cavité (15) à profil complémentaire ménagée à la partie inférieure (1a) du corps (1), sous le niveau de la butée basse du piston (2) pour permettre une ouverture forcée du conduit d'évacuation (20) à l'amorçage.

14. Pompe selon les revendication 3 et 6, **caractérisée en ce que** l'entretoise (24a) de l'articulation (24) de la douille (22) est disposée sensiblement en regard du débouché des canaux transversaux (230) et comporte des dépouilles (240).

## Claims

1. Pump of the type comprising a substantially cylindrical body (1) internally defining a metering chamber (11) of which the lower end (1a) is provided with an intake orifice (10) equipped with a valve (12) and whose upper end is provided, on the one hand, with an outlet orifice and is, on the other hand, closed by a piston (2) capable of moving in said chamber (11), by cooperating with elastic return means (4) outside the chamber (11), between a support up stop and an end-of-stroke down stop, said piston (2) comprising a central core (21) fast with the lower end (23a) of an axial hollow rod (23) whose upper end (23b) projects outside the metering chamber (11) and a coaxial sleeve (22), connected to said rod (23) by an elastic articulation (24) ensuring, on the one hand, a sealed contact with the inner wall of the chamber (11) and defining, on the other hand, with said core (21), an annular evacuating conduit (20) capable of being opened by displacement of said sleeve (22) relatively to the core (21), and the upper part of the pump body (1) being closed by a flange (3) of which the inner face, on the one hand, forms the up stop of the piston (2) and the outer face, on the other hand, serves as bottom support for the return means (4); said flange (3) being provided with an axial bore (30) in which the hollow rod (23) fast with the piston moves, **characterized in that** said sleeve (22) comprises an upper ring (22b) intended to come into sealed engagement in a peripheral groove (31) made on the inner face of said flange (3).

2. Pump according to Claim 1, **characterized in that** said sleeve (22) comprises a flared lower skirt (22a) whose inner face opposite the core (21) is provided with a peripheral snap ring (220) intended, when the evacuating conduit (20) is in position of closure, to be in sealed contact with said core (21).

3. Pump according to one of Claims 1 or 2, **characterized in that** said articulation (24) comprises a central collar (24b) mounted by radial clamping on the periphery of said axial hollow rod (23) and connected to the sleeve (22) by an elastically deformable distance piece (24a).

4. Pump according to one of the preceding Claims, **characterized in that** the flange (3) is constituted by a central bush (33) provided with a snapping member (33a) in the upper part of the body (1) and a peripheral flange (33b) for fixation on the upper raised edge of said body (1).

5. Pump according to one of the preceding Claims, **characterized in that** said hollow rod (23) and said core (21) are made in one piece.

6. Pump according to one of the preceding Claims, **characterized in that** said hollow rod (23) is separated from the core (21) by transverse channels (230) supplied via the evacuating conduit (20).

7. Pump according to one of the preceding Claims, **characterized in that** said axial hollow rod (23) is connected, outside the metering chamber (11), to a spray nozzle tube (5).

8. Pump according to Claim 7, **characterized in that** the spray nozzle tube (5) bears a peripheral shoulder (51) defining an upper support face for the return means (4) of the piston (2).

9. Pump according to Claims 4 and 8, **characterized in that** said shoulder (51) extends downwardly by a cylindrical wall (52) moving in guided manner in said central bush (33) of the flange (3) which defines with said wall (52) a housing (54) for said return means (4).

10. Pump according to one of the preceding Claims, **characterized in that** the body (1) comprises an orifice (13) forming vent located, when the piston (2) is in up position, above the lower edge of the sleeve (22).

11. Pump according to one of the preceding Claims, **characterized in that** said sleeve (22) presents a bevelled end (220a) ensuring a sealed scraping surface contact with the inner wall of the metering chamber (11).

12. Pump according to one of the preceding Claims, **characterized in that** the lateral face of the core (21) and the opposite inner face of the sleeve (22) are parallel and inclined with respect to the axis of the pump.

13. Pump according to one of the preceding Claims, **characterized in that** said core (21) presents a truncated lower part (21a) capable of being housed in a cavity (15) of complementary profile made in the lower part (1a) of the body (1) under the level of the down stop of the piston (2) to allow a forced opening of the evacuating conduit (20) at priming.

14. Pump according to Claims 3 and 6, **characterized in that** the distance piece (24a) of the articulation of the sleeve (22) is disposed substantially opposite the opening of the transverse channels (230) and comprises drafts (240).

## Patentansprüche

1. Pumpe der Art, welche einen im wesentlichen zylindrischen Körper (1) umfasst, der in seinem Inneren eine Dosierungskammer (11) begrenzt, deren unteres Ende (1a) mit einer Einströmöffnung (10) versehen ist, welche mit einem Sperrventil (12) ausgestattet ist, und deren oberes Ende einerseits mit einer Austrittsöffnung (20a) versehen ist und andererseits mittels eines Kolbens (2) verschlossen ist, der in der Kammer (11) im Zusammenwirken mit elastischen Rückstellmitteln (4) außerhalb der Kammer (11) zwischen einem oberen Ruheanschlag und einem unteren Laufendeanschlag verschiebbar ist, wobei der Kolben (2) einen mittleren Kern (21) aufweist, der mit dem unteren Ende (23a) eines axialen Hohlstifts (23) verbunden ist, dessen oberes Ende (23b) aus der Dosierungskammer (11) hervorragt und mit einem koaxialen Ring (22) versehen ist, der über ein elastisches Gelenk (24) mit dem Stift (23) verbunden ist, welches einerseits einen abdichtenden Kontakt mit der Innenwand der Kammer (11) gewährleistet und andererseits mit dem Kern (21) eine ringförmige Abflussleitung (20) abgrenzt, die durch Verschiebung des Rings (22) bezüglich des Kerns (21) geöffnet werden kann, und wobei der obere Teil des Körpers (1) der Pumpe mittels eines Kranzes (3) geschlossen ist, dessen Innenfläche einerseits den oberen Anschlag des Kolbens (2) bildet und dessen Außenfläche andererseits als untere Abstützung für die Rückstellmittel (4) dient; wobei der Kranz (3) mit einer axialen Bohrung (30) versehen ist, in der sich der mit dem Kolben verbundene Hohlstift (23) bewegt,
**dadurch gekennzeichnet, dass** der Ring (22) eine obere Krone (22b) umfasst, die dazu bestimmt ist, in abdichtender Weise in eine in der Innenfläche des Kranzes (3) vorgesehene Umfangsnut (31) einzugreifen.

2. Pumpe nach Anspruch 1, **dadurch gekennzeichnet, dass** der Ring (22) eine untere, radial nach außen stehende Schürze (22a) aufweist, deren innere Fläche, die auf den Kern (21) weist, mit einem Umfangswulst (220) versehen ist, der dazu bestimmt ist, in der Verschlussstellung der Abflussleitung (20) in abdichtendem Kontakt mit dem Kern (21) zu stehen.

3. Pumpe nach einem der Ansprüche 1 und 2, **dadurch gekennzeichnet, dass** das Gelenk (24) einen mittleren Kragen (24b) umfasst, der durch radiales Anpressen über den Außenumfang des axialen Hohlstifts (23) befestigt ist und über einen elastisch verformbaren Steg (24a) mit dem Ring (22) verbunden ist.

4. Pumpe nach einem der vorhergehenden Ansprüche, **dadurch gekennzeichnet, dass** der Kranz (3) aus einer Mittelhülse (33) gebildet ist, die mit einem Teil (33a) zum Einrasten in den oberen Teil des Körpers (1) und mit einem Rundflansch (33b) zum Befestigen an der oberen Krempe des Körpers (1) versehen ist.

5. Pumpe nach einem der vorhergehenden Ansprüche, **dadurch gekennzeichnet, dass** der Hohlstift (23) und der Kern (21) in einem Stück ausgebildet sind.

6. Pumpe nach einem der vorhergehenden Ansprüche, **dadurch gekennzeichnet, dass** der Hohlstift (23) vom Kern (21) durch Querkanäle (230) getrennt ist, welche über die Ausströmleitung (20) gespeist werden.

7. Pumpe nach einem der vorhergehenden Ansprüche, **dadurch gekennzeichnet, dass** der axiale Hohlstift (23) außerhalb der Dosierungskammer (11) mit einem Sprührohr (5) verbunden ist.

8. Pumpe nach Anspruch 7, **dadurch gekennzeichnet, dass** das Sprührohr (5) eine Umfangsschulter (51) trägt, welche eine obere Abstützfläche für die Rückstellmittel (4) des Kolbens (2) begrenzt.

9. Pumpe nach Anspruch 4 und 8, **dadurch gekennzeichnet, dass** sich die Schulter (51) durch eine zylindrische Wand (52) nach unten verlängert, die sich in geführter Weise in der Mittelhülse (33) des Kranzes (3) bewegt, welcher mit der Wand (52) einen Aufnahmeraum (54) für die Rückstellmittel (4) begrenzt.

10. Pumpe nach einem der vorhergehenden Ansprüche, **dadurch gekennzeichnet, dass** der Körper (1) eine Öffnung (13) umfasst, welche ein Lüftungsloch bildet, das sich in der oberen Stellung des Kolbens (2) oberhalb des unteren Rands des Rings (22) befindet.

11. Pumpe nach einem der vorhergehenden Ansprüche, **dadurch gekennzeichnet, dass** der Ring (22) ein abgehendes Ende (220a) besitzt, welches einen abdichtenden Oberflächenkontakt gewährleistet und an der Innenwand der Dosierungskammer (11) schabt.

12. Pumpe nach einem der vorhergehenden Ansprüche, **dadurch gekennzeichnet, dass** die Seitenfläche des Kerns (21) und die hierauf weisende Innenfläche des Rings (22) parallel verlaufen und bezogen auf die Achse der Pumpe geneigt sind.

13. Pumpe nach einem der vorhergehenden Ansprüche, **dadurch gekennzeichnet, dass** der Kern (21) einen unteren, kegelstumpfförmigen Teil (21a) besitzt, welcher in einen Hohlraum (15) aufgenommen werden kann, der ein entsprechendes Profil hat, das im unteren Teil (1a) des Körpers (1) unterhalb der Höhe des unteren Anschlags des Kolbens (2) vorgesehen ist, um bei Betätigung eine erzwungene Öffnung der Ausströmleitung (20) zu erlauben.

14. Pumpe nach Anspruch 3 und 6, **dadurch gekennzeichnet, dass** der Steg (24a) des Gelenks (24) des Rings (22) im Wesentlichen auf die Ausflussöffnung der Querkanäle (230) weisend angeordnet ist und Formschrägen (240) aufweist.
